# EUROPÄISCHE PATENTSCHRIFT

(11) **EP 2 560 909 B1**
(45) Veröffentlichungstag und Bekanntmachung des Hinweises auf die Patenterteilung: **20.08.2014**
(21) Anmeldenummer: 11714628.2
(22) Anmeldetag: 15.04.2011
(51) Int. Cl.: B66B 5/12

(54) **BETRIEBSZUSTANDSÜBERWACHUNG VON TRAGMITTELN IN EINER AUFZUGSANLAGE**
Operational state monitoring of load-bearing devices in a lift assembly
Surveillance de l'état de fonctionnement d'éléments de support dans une installation d'ascenseur

(30) Priorität: 19.04.2010 EP 10160323
(43) Veröffentlichungstag der Anmeldung: 27.02.2013
(73) Patentinhaber: Inventio AG, 6052 Hergiswil (CH)
(72) Erfinder: BERNER, Oliver, CH-6210 Sursee (CH)
(74) Vertreter: Hirschberger, Petra
(86) Internationale Anmeldenummer: PCT/EP2011/055986
(87) Internationale Veröffentlichungsnummer: WO 2011/131574

(56) Entgegenhaltungen:
- EP-A1- 1 953 108
- WO-A1-2007/144456

## Beschreibung

Die vorliegende Erfindung betrifft eine Aufzugsanlage, bei der eine Überwachungseinrichtung bzw. Vorrichtung zur Betriebszustandsüberwachung der Tragmittel auf der Kabinenseite und der Gegengewichtsseite der Aufzugsanlage vorgesehen ist.

Eine Aufzugsanlage umfasst in der Regel eine Aufzugskabine und ein Gegengewicht, die gegenläufig in einem Aufzugsschacht bewegt werden. Die Aufzugskabine und das Gegengewicht laufen hierbei entlang von Führungsschienen, getragen von mindestens einem Tragmittel, das über eine antreibende Treibscheibe geführt ist. Das Tragmittel besteht üblicherweise aus einem oder mehreren nicht ummantelten oder ummantelten Stahlseilen, einem oder mehreren Kunstfaser-Seilen, einem oder mehreren Flach- oder Profilriemen (z.B. Keilrippenriemen) oder einem parallel verlaufenden Verbund der jeweiligen genannten Ausführungen, bei dem jedes einzelne Tragmittel über je eine eigene Treibscheibe oder eine gemeinsame Treibwelle geführt sein kann.

Mit modernen Tragmitteln ist eine sehr hohe Traktion auf der antreibenden Treibscheibe/Treibwelle realisierbar, vor allem dann, wenn kunststoffummantelte Tragmittel zum Einsatz kommen, die verglichen mit klassischen Stahlseilen einen deutlich höheren Reibwert aufweisen.

Durch die grosse Traktion kann beispielsweise die Aufzugskabine weiter angehoben werden, obwohl das Gegengewicht in seiner Abwärtsbewegung durch ein unvorhergesehenes Verklemmen im Aufzugsschacht oder durch ein unvorhergesehenes Aufsitzen auf den Schachtboden-Puffern blockiert sein könnte. Dasselbe Problem kann beim Gegengewicht auftreten, falls die Aufzugskabine auf den Schachtboden-Puffern aufsitzen sollte. Dieses Hochsteigen einer Last - sei es der Aufzugskabine oder des Gegengewichts - an einer Seite der Treibscheibe, ohne dass an der anderen Seite der Treibscheibe die vorgesehene Gegenlast frei absteigend mitläuft, ist nicht erwünscht und kann zu gefährlichen Zuständen (bspw. zu einem Zurückfallen der Aufzugskabine oder des Gegengewichts oder einem Einklemmen von Wartungspersonal im Schachtkopf) führen.

Entsprechend verschiedener Normenvorschriften und aufgrund von Sicherheitsüberlegungen werden daher vielfach sogenannte Schlaffseilschalter zur Erkennung entsprechender Gefahrensituationen in der Aufzugsanlage eingesetzt. Abhängig von der Anordnung und Ausführung dieser Schalter können damit unterschiedliche Gefahrensituationen erkannt werden.

Demzufolge sind Überwachungseinrichtungen zur Detektion eines entlasteten, schlaffen Tragmittels entwickelt worden. Sie basieren, wie beispielsweise in der europäischen Veröffentlichungsschrift EP-A1-1 953 108 offenbart, auf einer federbewehrten Lagerung des gesamten Antriebs und einer Umlenkeinheit mit mindestens zwei weiteren Rollen für das Tragmittel. Dieser Ansatz ist sehr aufwendig.

Die internationale Veröffentlichungsschrift WO-A1-2007/144456 hingegen offenbart eine direkte, auch federbewehrte Befestigung des Tragmittels selbst. WO-A1-2007/144456 offenbart eine Aufzugseinrichtung mit Aufzugskabine, Gegengewicht und einer 2:1 Tragmittelführung, wobei an jedem Tragmittelende ein eigener Schalter zur Detektion einer Tragmittelschlaffheit vorgesehen ist. Eine am fixen Befestigungspunkt des Tragmittels durch seine Entlastung auftretende Entspannung einer Feder löst den Schalter aus, der den Antrieb abschaltet.

Die Nachteile dieser beiden Lösungen gemäss Stand der Technik sind einerseits der konstruktive Aufwand und andererseits die Kosten.

Die Aufgabe der vorliegenden Erfindung ist, eine Überwachungseinrichtung zur Detektion von schlaffen Tragmitteln einer Aufzugsanlage vorzuschlagen, die sich durch einen einfacheren und kostengünstigeren Aufbau auszeichnet und die genannten Nachteile des Standes der Technik vermeidet. Insbesondere geht es darum trotz der Vereinfachung des Aufbaus eine sichere Detektion eines aufgrund eines Störfalls erschlafften Tragmittels zu gewährleisten.

Bisher wurde es als notwendig betrachtet zur Vermeidung aller potentiellen Gefahrensituationen sämtliche Tragmittel sowohl auf der Gegengewichtsseite, als auch auf der Kabinenseite zu überwachen. Entsprechende Anordnungen sind der bereits eingangs genannten Veröffentlichungsschrift WO-A1-2007/144456 zu entnehmen. Die Erfindung geht hier aber einen anderen Weg, indem eine sogenannte diagonale Anordnung von Schlafftragmittelschaltern vorgesehen wird. Dabei wird trotzdem das gleiche Sicherheitsniveau erreicht, obwohl die Anzahl an benötigten Schalter halbiert wurde.

Die Lösung der Aufgabe besteht zunächst in der Konzeption und Anordnung einer Überwachungseinrichtung, bei der an einem ersten Tragmittelstrang lediglich ein erster Schlafftragmittelschalter, beispielsweise am gegengewichtsseitigen Strangende, und an einem zweiten Tragmittelstrang ein zweiter Schlafftragmittelschalter, beispielsweise am kabinenseitigen Strangende angeordnet sind. Gegenüber dem Stand der Technik lassen sich so ohne Sicherheitseinbusse zwei Schlafftragmittelschalter einsparen.

Zur weiteren begrifflichen Klarheit definiert die vorliegende Anmeldung für ein Tragmittel in der Regel zwei fixe Befestigungspunkte, an denen das Tragmittel beispielsweise im oberen Bereich des Aufzugsschachts ortsfest befestigt ist. Das Tragmittel ist beispielsweise über eine Treibscheibe oder eine gemeinsame Treibwelle geführt und bildet so zwei Schlaufen. In einer davon wird mit mindestens einer Tragrolle die Aufzugskabine getragen, in der anderen mit mindestens einer Tragrolle das Gegengewicht.

Das Tragmittel bildet somit mehrere Tragmittel-Abschnitte oder Tragmittelstücke, die beim Betrieb der Aufzugsanlage in ihrer jeweiligen Länge variieren. Die Tragmittel-Abschnitte liegen zwischen jeweiligen Angriffs- bzw. Kraftansatzpunkten. So ist beispielsweise ein erster Tragmittel-Abschnitt des gesamten Tragmittels zwischen einem der ortsfesten Befestigungspunkte und einer Gegengewichtstragrolle des Gegengewichts bzw. einem Angriffspunkt des Tragmittels an dem Gegengewicht gebildet.

Ein zweiter Tragmittel-Abschnitt des gesamten Tragmittels ist zwischen der Gegengewichtstragrolle des Gegengewichts bzw. dem Angriffspunkt des Tragmittels an dem Gegengewicht und der Treibscheibe gebildet. Dieser zweite Tragmittel-Abschnitt wird im Folgenden auch gegengewichtsseitiger Tragmittel-Abschnitt bezeichnet.

Ein dritter Tragmittel-Abschnitt des gesamten Tragmittels ist zwischen der Treibscheibe und einem Angriffspunkt des Tragmittels an der Aufzugskabine bzw. einer Kabinentragrolle der Aufzugskabine gebildet. Dieser dritte Tragmittel-Abschnitt wird im Folgenden auch kabinenseitiger Tragmittel-Abschnitt bezeichnet.

Ein vierter und in der Regel letzter Tragmittel-Abschnitt des gesamten Tragmittels ist zwischen der Kabinentragrolle der Aufzugskabine bzw. dem Angriffspunkt des Tragmittels an der Aufzugskabine bzw. - wenn die Aufzugskabine unterschlungen bzw. von mindestens zwei Kabinentragrollen getragen ist - einer zweiten Kabinentragrolle der Aufzugskabine bzw. einem zweiten Angriffspunkt des Tragmittels an der Aufzugskabine und dem anderen ortsfesten Befestigungspunkt gebildet.

Lösungsvorschläge aus dem Stand der Technik, wie beispielsweise in der internationalen Veröffentlichungsschrift WO-A1-2007/144456 offenbart, sehen für den normalen Betriebszustand bei belastetem Tragmittel einen Anschlag vor.

Die erfindungsgemässe Überwachungseinrichtung hingegen sieht einen Schlafftragmittelschalter vor, der im normalen Betriebszustand eingeschaltet, d.h. geschlossen, ist. Sobald jedoch eines der Tragmittel erschlafft, wird der Schlafftragmittelschalter unterbrochen, d.h. geöffnet.

Die Erfindung ermöglicht die Überwachung aller kritischen Zustände in einer Aufzugsanlage mit einem Minimum an Schlafftragmittelschaltern. Der Aufbau ist einfach, robust und zuverlässig.

Weitere oder vorteilhafte Ausgestaltungen einer erfindungsgemässen Aufzugsanlage bilden die Gegenstände der abhängigen Ansprüche.

Anhand von Figuren wird die Erfindung symbolisch und beispielhaft näher erläutert. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an.

Es zeigen dabei
Fig. 1 eine schematische Darstellung eines Teils einer Aufzugsanlage mit einer Aufzugskabine und einem sich gegenläufig bewegenden Gegengewicht in einer 2:1 Konstellation mit zwei parallel verlaufenden Tragmitteln;
Fig. 2 eine schematische Darstellung einer Sicherheitsschaltung einer Ausführungsform einer erfindungsgemässen Aufzugsanlage;
Fig. 3A eine schematische Seitenansicht eines Schlafftragmittelschalter, gemäss Erfindung, in einem geschlossenen Zustand (Normalbetriebszustand);
Fig. 3B eine schematische Seitenansicht des Schlafftragmittelschalters nach Fig. 3B, gemäss Erfindung, in einem geöffneten Zustand (Störungsfall);

Fig. 1 zeigt eine schematische Perspektivdarstellung eines Teils einer Aufzugsanlage 100 mit einer Aufzugskabine 20 und einem sich gegenläufig bewegenden Gegengewicht 5 in einer 2:1 Konstellation mit zwei parallel verlaufenden Tragmitteln 1a, 1b. Ein vorderes Tragmittel 1a bildet von einem ersten Befestigungspunkt 2a an der Schachtdecke 11 des Aufzugsschachtes 10 bis zu der Treibscheibe 3a eine Tragschlaufe 4a, in der das Gegengewicht 5 mittels einer Gegengewichtstragrolle 6a läuft. Diese Art der Aufhängung des Gegengewichts stellt eine 2:1-Aufhängung dar.

Unter dem Begriff "Treibscheibe" 3a, 3b ist hier auch eine aus einem Stück gefertigte Treibwelle gemeint, über die beide Tragmittel 1a, 1b laufen.

Das Tragmittel 1a bildet des Weiteren von der Treibscheibe 3a bis zu einem zweiten Fixpunkt 2b an der Schachtdecke 11 eine zweite Tragschlaufe 4b, in der die Aufzugskabine 20 auf Kabinentragrollen 7a und 7b getragen wird. Auch diese Aufhängung stellt für die Aufzugskabine 20 eine 2:1-Aufhängung dar.

Das hintere Tragmittel 1b nimmt einen.entsprechenden Verlauf. Ausgehend von dem Befestigungspunkt 2c an der Schachtdecke 11 des Aufzugsschachtes 10 bis zu der Treibscheibe 3b, bildet das hintere Tragmittel 1b eine Tragschlaufe 4c, in der das Gegengewicht 5 mittels einer Gegengewichtstragrolle 6b läuft. Das Tragmittel 1b bildet des Weiteren von der Treibscheibe 3b bis zu einem zweiten Fixpunkt 2d an der Schachtdecke 11 eine zweite Tragschlaufe 4d, in der die Aufzugskabine 20 auf Kabinentragrollen 7c und 7d getragen wird (die Kabinentragrolle 7c ist hier nicht zu erkennen, da sie hinter und unter der Aufzugskabine 20 angeordnet ist).

Im Folgenden sind weitere Details der beispielhaften Aufzugsanlage 100 gemäss Fig. 1 beschrieben. Es ist in der Fig. 1 nur ein oberer Abschnitt eines Aufzugsschachts 10 gezeigt. Um den Verlauf der Tragmittel 1a und 1b besser darstellen zu können, wurde das Gegengewicht 5 etwas unterhalb der Aufzugskabine 20 dargestellt, obwohl das Gegengewicht 5 eigentlich den Schachtboden (nicht zu erkennen) erreichen müsste, wenn die sich die Aufzugskabine 20 der Schachtdecke 11, d.h. einer obersten Halteposition nähert. An dem Gegengewicht 5 sind hier im Bereich der Oberseite zwei Gegengewichtstragrollen 6a und 6b vorgesehen. Diese Gegengewichtstragrollen 6a und 6b sitzen in den Tragmittelschlaufen 4a und 4c. Die Aufzugskabine 20 weist hier eine Unterschlingung auf. Zu diesem Zwecke sind unterhalb der Aufzugskabine 20 vier Kabinentragrollen 7a, 7b, 7c und 7d angeordnet. Die Aufzugskabine 20 sitzt mit diesen Kabinentragrollen 7a, 7b, 7c und 7d in den beiden Tragmittelschlaufen 4b, 4d. Die Befestigungspunkte 2a, 2b, 2c und 2d sitzen hier im Bereich der Schachtdecke 11. Die Befestigungspunkte können aber z.B. auch an den Schachtwänden des Aufzugsschachts 10 oder an einer anderen stationären, stabilen Struktur (z.B. an Querträgern oder einem Rahmen) angebracht sein.

Die beiden Treibscheiben 3a, 3b werden von einem gemeinsamen Antrieb 8 angetrieben. Im gezeigten Beispiel sitzen sie zu diesem Zweck auf einer durchgängigen Welle 19, die koaxial zu den Drehachsen der Treibscheiben 3a, 3b sitzt.

Die Schlafftragmittelschalter 12a, 12b sind in Fig. 1 rein schematisch durch Blockschaltbilder mit Schaltersymbol angedeutet. Die Wirkverbindung oder das Einwirken des jeweiligen Tragmittels 1a, 1b auf diese Schlafftragmittelschalter 12a, 12b ist durch Pfeile a, b angedeutet, die auf das Schaltersymbol zeigen. Das Tragmittel 1a löst in einem Störfall den Schlafftragmittelschalter 12a aus und das Tragmittel 1b löst in einem Störfall den Schlafftragmittelschalter 12b aus.

Die beiden Schlafftragmittelschalter 12a, 12b sind so in Reihe geschaltet, dass das Öffnen bereits eines der beiden Schlafftragmittelschalter 12a, 12b einen Sicherheitskreis 13 der Aufzugsanlage 100 unterbricht. Die Reihenschaltung der beiden Schlafftragmittelschalter 12a, 12b ist in Fig. 1 durch zwei Leitungen symbolisiert, die in eine Sicherheitsschaltung 30 (hier als Block dargestellt), münden. Wenn beide Schlafftragmittelschalter 12a, 12b geschlossen sind (was im Normalbetrieb der Fall ist), dann ist der Sicherheitskreis 13 geschlossen und leitet Strom. Wenn einer oder beide Schlafftragmittelschalter 12a, 12b öffnen, dann ist der Sicherheitskreis 13 unterbrochen (Störfall genannt).

Die Erfindung basiert auf der Erkenntnis, dass es zur Erkennung von Tragmittelbrüchen erforderlich ist, dass jedes Tagmittel 1a und 1b von einem Schalter, hier Schlafftragmittelschalter 12a, 12b genannt, überwacht wird. Dieser Schalter muss so ausgebildet und angeordnet sein, dass er im Falle des Erschlaffens (Bruch) des Tragmittels 1a oder 1b anspricht. Zur Erkennung von "Tragmittelbrüchen" ist es dabei nicht entscheidend, ob diese Form der Überwachung am ersten Tragmittel 1a z.B. an einem ersten Befestigungspunkt 2a auf der Gegengewichtsseite oder an einem zweiten Befestigungspunkt 2b auf der Kabinenseite erfolgt. D.h. zum Erkennen eines Tragmittelbruchs braucht es pro Tragmittel 1a, 1b nur einen Schalter, der an einem beliebigen Ende angeordnet sein kann.

Zur Erkennung eines unbeabsichtigten Anhebens der Aufzugskabine 20 bei blockiertem Gegengewicht 5 (Stalling genannt), ist ein Schlafftragmittelschalter 12a, 12b auf der Gegengewichtsseite angeordnet, d.h. an dem ersten Befestigungspunkt 2a oder an dem Befestigungspunkt 2c. Wenn nämlich die Aufzugskabine 20 bei blockiertem Gegengewicht 5 aufgrund der guten Traktion an den Treibscheiben 3a, 3b weiter nach oben gefördert wird, so erschlaffen die gegengewichtsseitigen Tragschlaufen 4a und 4c. Dies ist erkennbar, indem ein Schlafftragmittelschalter entweder an dem Befestigungspunkt 2a oder an dem Befestigungspunkt 2c angeordnet ist.

Zur Erkennung eines unbeabsichtigten Anhebens des Gegengewichts 5 bei blockierter Aufzugskabine 20 (Stalling genannt) ist der Schlafftragmittelschalter 12a, 12b auf der Kabinenseite angeordnet. D.h. in diesem Fall ist der Schlafftragmittelschalter 12a, 12b im Bereich des zweiten Befestigungspunkts 2b oder vierten Befestigungspunkts 2d angeordnet.

Da aber zusätzlich zu den Anforderungen, die sich aus der Stalling-Überwachung ergeben, auch eine Überwachung eines möglichen Tragmittelbruchs erfolgt, ergibt sich eine diagonale Anordnung der Schlafftragmittelschalter 12a, 12b. Entweder sitzen die Schlafftragmittelschalter 12a, 12b diagonal an den Befestigungspunkten 2a und 2d, wie in Fig. 1 gezeigt, oder sie sitzen diagonal an den Befestigungspunkten 2b und 2c (nicht gezeigt). Pro Tragmittel 1a, 1b ist also nur ein Schlafftragmittelschalter 12a, 12b erforderlich.

Wie anhand von Fig. 1 nachvollzogen werden kann, ergeben sich bei einer Aufzugsanlage 100 mit 2:1 Aufhängung und zwei parallel verlaufenden Tragmitteln 1a, 1b die folgenden Auslösesituationen:

| Störfall | Schlafftragmittelschalter 12a | Schlafftragmittelschalter 12b |
|---|---|---|
| Bruch des Tragmittels 1a | Löst aus | |
| Bruch des Tragmittels 1b | | Löst aus |
| Gegengewicht 5 blockiert | Löst aus, da Tragmittel 1a schlaff wird | |
| Aufzugskabine 20 blockiert | | Löst aus, da Tragmittel 1b schlaff wird |

In Fig. 2 sind in einer schematischen Blockdarstellung Details eines Sicherheitskreises einer Aufzugsanlage 100 gezeigt. Das Blockschaltbild in Fig. 2 zeigt ein Beispiel eines einfachen Sicherheitskreis 13. Durch den Sicherheitskreis 13 der Sicherheitsschaltung 30 werden kontinuierlich alle sicherheitsrelevanten Funktionen in der Aufzugsanlage 100 überwacht. Es gibt typischerweise verschiedene Ebenen, die abhängig vom jeweiligen Betriebszustand der Aufzugsanlage 100 überwacht werden. In Fig. 2 ist ein Beispiel mit drei Ebenen E1, E2 und E3 dargestellt, wobei die Schalter der Ebenen E2 und E3 nicht gezeigt sind.

Die Schlafftragmittelschalter 12a und 12b sind hier in dieser bevorzugten Ausführungsform in Reihe geschaltet in der 1. Ebene E1 angeordnet. Beide Schlafftragmittelschalter 12a, 12b sind geschlossen, was bedeutet, das keiner der Schlafftragmittelschalter 12a, 12b ausgelöst hat (Normalbetriebszustand).

In einer anderen Ausführungsform sind die beiden Schlafftragmittelschalter 12a, 12b aber im Sicherheitskreis 13 auf verschiedenen Ebenen (wie bspw. die Ebenen E1 und E2) angeordnet. Es ist nicht zwingend erforderlich, dass die Schlafftragmittelschalter 12a, 12b immer physisch in Reihe geschalten sind. Funktional handelt es sich jedoch in jedem Fall um eine Reihenschaltung, da jeder der Schlafftragmittelschalter 12a, 12b den Sicherheitskreis 13 unterbrechen kann.

Für den normalen Fahrbetrieb im Normalbetriebszustand ist es beispielsweise erforderlich, dass alle Sicherheitsschalter (d.h. auch die Schlafftragmittelschalter 12a, 12b), respektive der gesamte Sicherheitskreis 13 geschlossen sind/ist.

Der Sicherheitskreis 13 wird hier mit einer Gleichspannung V+ gespeist. Der zweite Leiter (Rückleiter) liegt z.B. auf 0 Volt. Wenn einer der Schalter im Sicherheitskreis 13, z.B. einer der beiden Schlafftragmittelschalter 12a, 12b öffnet, z.B. aufgrund eines Tragmittelbruchs oder einer Stalling-Situation, dann wird der Stromfluss im Sicherheitskreis 13 unterbrochen und es kann ein Relais, Transistor oder anderes Schaltelement (nicht gezeigt) auslösen, um einen Notstop zu vollziehen.

Wie alle Schalter des Sicherheitskreises 13 sind auch die Schlafftragmittelschalter 12a, 12b als "Öffner" ausgeführt. D.h. beim Auslösen der Schlafftragmittelschalter 12a, 12b (Auslösesituationen gemäss Tabelle) werden die Schlafftragmittelschalter 12a, 12b geöffnet und damit der Sicherheitskreis 13 unterbrochen.

Für den Einrichtbetrieb, für eine Evakuation oder für Inspektionszwecke müssen unter Umständen nicht alle Ebenen der Sicherheitsschaltung 30 geschlossen sein.

In den Figuren 3A und 3B ist ein Schlafftragmittelschalter 12a in beispielhafter, schematischer Form gezeigt. Der Schlafftragmittelschalter 12a umfasst hier einen Federkörper 14, der sich auf der Unterseite gegenüber einer Konsole 15 oder einem anderen stationären Bauteil abstützt. Das Tragmittel 1a verläuft mittig durch den Federkörper 14 hindurch und ist an einer Oberseite an einem Befestigungspunkt 16 befestigt. Dieser Befestigungspunkt 16 entspricht zum Beispiel dem ersten Befestigungspunkt 2a. An dem Federkörper 14 ist ein 1. Kontakt 17a vorgesehen. Gegenüber sitzt an einer Konsole 18 oder einem anderen stationären Bauteil ein 2. Kontakt 17b. Wenn das Tragmittel 1a auf Zug belastet ist, wie in Fig. 3A durch die Zugkraft F dargestellt, so wird der Federkörper 1 zusammen gestaucht und der 1. Kontakt 17a bewegt sich nach unten. In diesem Fall sitzt der 1. Kontakt 17a auf dem Kontakt 17b auf und es ist eine leitende Verbindung hergestellt. Die elektrischen Kontaktpunkte K1 und K2 sind verbunden und der Schalter 12a ist geschlossen.

Fig. 3B zeigt die Situation nach einem Tragmittelbruch des Tragmittels 1a. Es liegt keine ausreichend grosse Zugkraft F mehr an und der Federkörper 14 expandiert. Dadurch verlagert sich der 1. Kontakt 17a nach oben und die elektrisch leitende Verbindung zwischen K1 und K2 wird unterbrochen. Da dieser Schlafftragmittelschalter 12a im Sicherheitskreis 13 liegt, wie in Fig. 2 gezeigt, wäre der Sicherheitskreis 13 in Fig. 3B geöffnet und die Aufzugsanlage 100 würde ruhen.

Die Schlafftragmittelschalter 12a, 12b können aber auch anders aufgebaut sein. Statt einer Kompression einer Feder oder eines Federkörpers 14 kann im Normalbetrieb auch eine Zugbelastung oder Verlängerung einer Feder oder eines Federkörpers eingesetzt werden, um einen Schlafftragmittelschalter zu realisieren. Es sind auch die anderen gängigen Schlafftragmittelschalter im Zusammenhang mit der vorliegenden Erfindung einsetzbar, wobei die Schlafftragmittelschalter so ausgelegt sein müssen, dass sie im Normalbetrieb stets geschlossen und im Störfall geöffnet sind.

Die Erfindung lässt sich auch auf eine Aufzugsanlage 100 mit vier Tragmitteln analog anwenden. In diesem Fall sind nur vier Schlafftragmittelschalter erforderlich, von denen je einer pro Tragmittel eingesetzt wird. Insgesamt sind diese vier Schlafftragmittelschalter wiederum paarweise diagonal anzuordnen.

Die Erfindung lässt sich auch auf eine Aufzugsanlage 100 anwenden, bei der die Aufzugskabine 20 nicht unterschlungen ist. In diesem Fall sitzen die Kabinentragrollen an der Oberseite der Aufzugskabine 20. An der Anordnung der Schlafftragmittelschalter ändert sich dadurch aber nichts.

## Patentansprüche

1. Aufzugsanlage (100) mit
- einer Aufzugskabine (20),
- einem Gegengewicht (5),
- einem ersten Tragmittel (1a), das sich ausgehend von einem ersten Befestigungspunkt (2a) zu einer Gegengewichtstragrolle (6a) des Gegengewichts (5), von dort zu einer Treibscheibe oder -welle (3a), einer Kabinentragrolle (7a, 7b) und zu einem zweiten Befestigungspunkt (2b) erstreckt,
- einem zweiten Tragmittel (1b), das sich ausgehend von einem dritten Befestigungspunkt (2c) zu einer Gegengewichtstragrolle (6b) des Gegengewichts (5), von dort zu einer Treibscheibe oder -welle (3b), einer Kabinentragrolle (7c, 7d) und zu einem vierten Befestigungspunkt (2d) erstreckt, und mit
- einer Überwachungseinrichtung mit Schlafftragmittelschaltern (12a, 12b),
**dadurch gekennzeichnet, dass**
- ein erster der Schlafftragmittelschalter (12a) zum Überwachen des ersten Tragmittels (1a) im Bereich des ersten Befestigungspunkts (2a) angeordnet ist,
- ein zweiter der Schlafftragmittelschalter (12b) zum Überwachen des zweiten Tragmittels (1b) diagonal gegenüber im Bereich des vierten Befestigungspunkts (2d) angeordnet ist, und dass
- die Überwachungseinrichtung eine Sicherheitsschaltung (30) umfasst, bei der die beiden Schlafftragmittelschalter (12a, 12b) so in einen Sicherheitskreis (13) der Aufzugsanlage (100) integriert sind, dass das Betätigen bereits eines der beiden Schlafftragmittelschalter (12a, 12b) den Sicherheitskreis (13) unterbricht.

2. Aufzugsanlage (100) nach Anspruch 1, **dadurch gekennzeichnet, dass** die beiden Schlafftragmittelschalter (12a, 12b) so in einer Ebene der Sicherheitsschaltung (30) in Reihe geschaltet sind, dass das Öffnen bereits eines der beiden Schlafftragmittelschalter (12a, 12b) den Sicherheitskreis (13) unterbricht.

3. Aufzugsanlage (100) nach Anspruch 1 oder 2, **dadurch gekennzeichnet, dass** einer der Schlafftragmittelschalter (12a) an einem gegengewichtsseitigen Befestigungspunkt (2a) und der andere der beiden Schlafftragmittelschalter (12b) an einem kabinenseitigen Befestigungspunkt (2d) angeordnet sind.

4. Aufzugsanlage (100) nach Anspruch 1, 2 oder 3, **dadurch gekennzeichnet, dass** die Schlafftragmittelschalter (12a, 12b) so angeordnet und aufgebaut sind, dass sie im Normalbetriebszustand durch Einwirkung der Tragmittel (1a, 1b) belastet und elektrisch geschlossen sind.

5. Aufzugsanlage (100) nach Anspruch 1, 2 oder 3, **dadurch gekennzeichnet, dass** die Schlafftragmittelschalter (12a, 12b) so angeordnet und aufgebaut sind, dass sie im Falle eines Tragmittelbruchs oder in einer Stalling-Situation durch Einwirkung der Tragmittel (1a, 1b) entlastet und elektrisch geöffnet sind.

6. Aufzugsanlage (100) nach Ansprüche 1 bis 5, **dadurch gekennzeichnet, dass** pro Tragmittel (1a, 1b) nur ein Schlafftragmittelschalter (12a, 12b) vorhanden ist.

7. Aufzugsanlage (100) nach Ansprüche 1 bis 6, **dadurch gekennzeichnet, dass** jedes Tragmittel (1a, 1b) einen oder mehrere Tragmittelstränge umfasst.

## Claims

1. Lift installation (100) comprising
- a lift cage (20),
- a counterweight (5),
- a first support means (1a), which starting from a first fastening point (2a) extends to a counterweight support roller (6a) of the counterweight (5), from there to a drive pulley or drive shaft (3a), to a cage support roller (7a, 7b) and to a second fastening point (2b),
- a second support means (1b), which starting from a third fastening point (2c) extends to a counterweight support roller (6b) of the counterweight (5), from there to a drive pulley or drive shaft (3b), to a cage support roller (7c, 7d) and to a fourth support point (2d), and
- a monitoring device with slack support means switches (12a, 12b),
**characterised in that**
- a first one of the slack support means switches (12a) for monitoring the first support means (1a) is arranged in the region of the first fastening point (2a),
- a second one of the slack support means switches (12b) for monitoring the second support means (1b) is arranged diagonally opposite in the region of the fourth fastening point (2d) and
- the monitoring device comprises a safety circuit (30) in which the two slack support means switches (12a, 12b) are so integrated in a safety circuit (13) of the lift installation (100) that the actuation of just one of the two slack support means switches (12a, 12b) interrupts the safety circuit (13).

2. Lift installation (100) according to claim 1, **characterised in that** the two slack support means switches (12a, 12b) are so connected in series in a plane of the safety circuit (30) that the opening of just one of the two slack support means switches (12a, 12b) interrupts the safety circuit (13).

3. Lift installation (100) according to claim 1 or 2, **characterised in that** one of the slack support means switches (12a) is arranged at a counterweight-side fastening point (2a) and the other one of the two slack support means switches (12b) is arranged at a cage-side fastening point (2b).

4. Lift installation (100) according to claim 1, 2 or 3, **characterised in that** the slack support means switches (12a, 12b) are so arranged and constructed that in the normal operational state they are loaded and electrically closed by action of the support means (1a, 1b).

5. Lift installation (100) according to claim 1, 2 or 3, **characterised in that** the slack support means switches (12a, 12b) are so arranged and constructed that in the case of a support means fracture or in a stalling situation they are relieved of load and electrically opened by action of the support means (1a, 1b).

6. Lift installation (100) according to any one of claims 1 to 5, **characterised in that** only one slack support means switch (12a, 12b) is present for each support means (1a, 1b).

7. Lift installation (100) according to any one of claims 1 to 6, **characterised in that** each support means (1a, 1b) comprises one or more support means runs.

## Revendications

1. Installation d'ascenseur (100) avec
- une cabine d'ascenseur (20),
- un contrepoids (5),
- un premier élément porteur (1a) qui s'étend d'un premier point de fixation (2a) à une poulie porteuse de contrepoids (6a) du contrepoids (5) et, de là, à une poulie motrice ou un arbre moteur (3a), à une poulie porteuse de cabine (7a, 7b) et à un deuxième point de fixation (2b),
- un second élément porteur (1b) qui s'étend d'un troisième point de fixation (2c) à une poulie porteuse de contrepoids (6b) du contrepoids (5) et, de là, à une poulie motrice ou un arbre moteur (3b), à une poulie porteuse (7c, 7d) et à un quatrième point de fixation (2d), et avec
- un dispositif de surveillance avec des interrupteurs de mou d'élément porteur (12a, 12b),
**caractérisée**
- **en ce qu'**un premier interrupteur de mou d'élément porteur (12a) est disposé dans la zone du premier point de fixation (2a) pour surveiller le premier élément porteur (1a),
- **en ce qu'**un second interrupteur de mou d'élément porteur (12b) est disposé en face, en diagonale, dans la zone du quatrième point de fixation (2d), pour surveiller le second élément porteur (1b), et
- **en ce que** dispositif de surveillance comprend un circuit de sécurité (30) dans lequel les deux interrupteurs de mou d'élément porteur (12a, 12b) sont intégrés dans un circuit de sécurité (13) de l'installation d'ascenseur (100) de telle sorte que rien que l'actionnement de l'un des deux interrupteurs de mou d'élément porteur (12a, 12b) interrompe le circuit de sécurité (13).

2. Installation d'ascenseur (100) selon la revendication 1, **caractérisée en ce que** les deux interrupteurs de mou d'élément porteur (12a, 12b) sont montés en série dans un plan du circuit de sécurité (30) de l'installation d'ascenseur (100) de telle sorte que rien que l'ouverture de l'un des deux interrupteurs de mou d'élément porteur (12a, 12b) interrompe le circuit de sécurité (13).

3. Installation d'ascenseur (100) selon la revendication 1 ou 2, **caractérisée en ce que** l'un des deux interrupteurs de mou d'élément porteur (12a) est disposé au niveau d'un point de fixation (2a) situé côté contrepoids tandis que l'autre interrupteur de mou d'élément porteur (12b) est disposé au niveau d'un autre point de fixation (2d), situé côté cabine.

4. Installation d'ascenseur (100) selon la revendication 1, 2 ou 3, **caractérisée en ce que** les interrupteurs de mou d'élément porteur (12a, 12b) sont disposés et construits de telle sorte que dans un état de fonctionnement normal, ils sont contraints et fermés électriquement par l'action des éléments porteurs (1a, 1b).

5. Installation d'ascenseur (100) selon la revendication 1, **caractérisée en ce que** les interrupteurs de mou d'élément porteur (12a, 12b) sont disposés et construits de telle sorte qu'en cas de rupture d'élément porteur ou dans une situation de décrochage, ils sont déchargés et ouverts électriquement par l'action des éléments porteurs (1a, 1b).

6. Installation d'ascenseur (100) selon les revendications 1 à 5, **caractérisée en ce que** pour chaque élément porteur (1a, 1b) il n'est prévu qu'un interrupteur de mou d'élément porteur (12a, 12b).

7. Installation d'ascenseur (100) selon les revendications 1 à 6, **caractérisée en ce que** chaque élément porteur (1a, 1b) comprend un ou plusieurs brins d'élément porteur.
